# EUROPÄISCHE PATENTSCHRIFT

(11) **EP 1 049 064 B1**
(45) Veröffentlichungstag und Bekanntmachung des Hinweises auf die Patenterteilung: **06.09.2006**
(21) Anmeldenummer: 00109011.7
(22) Anmeldetag: 26.04.2000
(51) Int. Cl.: G08G 1/052, G08G 1/054

(54) **Verkehrsüberwachungseinrichtung mit Polarisationsfiltern**
Traffic monitoring device with polarisation filters
Dispositif de surveillance de la circulation avec des filtres de polarisation

(30) Priorität: 27.04.1999 DE 19919061
(43) Veröffentlichungstag der Anmeldung: 02.11.2000
(73) Patentinhaber: ROBOT Visual Systems GmbH, 40789 Monheim (DE)
(72) Erfinder: Milatz, Erhard, 40789 Monheim (DE)
(74) Vertreter: Weisse, Renate

(56) Entgegenhaltungen:
- EP-A- 0 455 524
- DE-A- 2 129 984
- DE-T- 69 110 752
- FR-A- 2 103 775
- US-A- 3 882 512

## Beschreibung

### Technisches Gebiet

Die Erfindung betrifft eine Verkehrsüberwachungseinrichtung zur Erfassung von Verkehrsübertretungen, welche Mittel zum Ausleuchten eines Zielobjektes und Bilderfassungsmittel zum Speichern der Verkehrsübertretung aufweist. Weiterhin betrifft die Erfindung ein Verfahren zum Erfassen von Zielobjekten mit einer Verkehrsüberwachungseinrichtung, welche Mittel zum Ausleuchten des Zielobjektes und Bilderfassungsmittel zum Speichern der Verkehrsübertretung von Verkehrsübertretungen aufweist.

### Zugrundeliegender Stand der Technik

Verkehrsüberwachungseinrichtungen werden dazu eingesetzt, Verkehrsübertretungen zu kontrollieren. Solche Verkehrsübertretungen sind z.B. Geschwindigkeitsüberschreitungen oder Überfahren von Kreuzungen trotz roter Ampel. Dabei wird durch einen Sensor die jeweilige Verkehrsübertretung erfaßt. Dieser Sensor löst mit seinem Signal den Auslöser einer Fotokamera und anschließend ein Blitzgerät aus. Mit dem Blitzgerät wird der Bereich ausgeleuchtet, der fotografiert werden soll. Fotografiert wird in der Regel entweder die Front- oder Heckseite des Kraftfahrzeuges, da dort die Nummernschilder angeordnet sind. Es ist dabei bisher aus rechtlichen Gründen notwendig, nicht nur das Nummernschild, sondern auch das gesamte Fahrzeug bildlich zu erfassen, damit eine Strafverfolgung eingeleitet werden kann. Das von einer Kamera erfaßte Bild wird dazu entweder digital in einem digitalem Bildspeicher oder als Foto auf einem Film gespeichert. Um das Nummernschild später auf der Fotografie identifizieren zu können, muß das Nummernschild trotzdem klar und deutlich erkennbar sein. Ein Kameraobjektiv wird daher auf den Bereich fokussiert, wo sich das Nummernschild zu einem Auslösezeitpunkt befinden soll.

Das Nummernschild ist mit einem hoch reflektierenden Material beschichtet, um es besonders gut erkennen zu können. Damit auch das Fahrzeug erkennbar wird, muß ein ausreichend starker Blitz installiert sein, der das Fahrzeug so ausleuchtet, daß neben dem Nummernschild auch die Front- oder Heckseite des Fahrzeugs später auf dem Bild zu erkennen ist. Leider wird dadurch bei der Aufnahme durch die erforderliche und relativ hohe Lichtintensität das Nummernschild durch die gut reflektierende Beschichtung auf dem Bild häufig nicht mehr erkennbar. Das von dem Nummernschild zurückgestrahlte Licht weist eine derartige Intensität auf, daß die Zeichen oft nicht mehr eindeutig zu erkennen sind. Eine "Überstrahlung" des Zeichens macht die Identifizierung häufig unmöglich. Zwar ist das Fahrzeug gut identifizierbar, jedoch das Nummernschild nicht.

Weiterhin wird nicht nur das von der Beschichtung reflektierte Licht aufgenommen, sondern auch Licht von allen anderen Lichtquellen. Straßenlaternen, beleuchtete Fenster oder Autobeleuchtungen etc. beeinflussen die Qualität der Bilder. Der Kontrast und die Schärfe auf dem Fotofilm wird durch die "Überstrahlung" und Fremdlichtquellen verschwommen, so daß die aufgenommenen Fotos teilweise nur unbrauchbar zur Verfügung stehen. Dies hat zur Folge, daß die Nummernschilder nicht eindeutig erkennbar sind.

Für die weitere Bildverarbeitung wird häufig ein Scanner eingesetzt, um das Bild mit einer Datenverarbeitungsanlage zu verarbeiten. Der Scanner tastet dazu das Bild ab und speichert es in digitaler Form in der Datenverarbeitungsanlage. Ein Schrifterkennungsprogramm ermittelt aus dem digitalen Bild die Zeichen des Nummernschildes, die dann zur Verfolgung des Verkehrssünders weiter verwendet werden können.

Bei solchen Verkehrsüberwachungseinrichtungen macht es sich nachteilig bemerkbar, wenn eine Überstrahlung und Störlicht eine exakte Nummernschilderkennung verhindern. Diese Überstrahlung und das Störlicht wirken sich nämlich negativ auf Bild und Bildbearbeitung aus. Die Nummernschilder sind in den Bildern aufgrund der Überstrahlung und des Störlichtes nicht eindeutigen erkennbar. Wenn aber ein Nummernschild nicht eindeutig identifiziert werden kann, so kann eine Verfolgung des Verkehrssünders auch aus rechtlichen Gründen nicht erfolgen.

Aus der Deutschen Offenlegungsschrift 2129 984 ist bereits eine Vorrichtung und ein Verfahren zum Aufzeichnen von Bildern mittels einer Verkehrsüberwachungseinrichtung bekannt, bei der zur Unterdrückung von Spiegelung des Umgebungslichtes ein Polarisationsfilter vor der Kamera angeordnet ist.

In der europäischen Patentschrift DE 691 10 752 T2 wird ein Beleuchtungs- und Anzeigensystem für Fahrzeuge beschrieben, bei dem ein Projektor ein infrarotes Lichtbündel aussendet, welches über einen Polarisator polarisiert wird. Das reflektierte Licht wird u.a. über einen weiteren Polarisator von einer Kamera erfaßt, die die erfaßten Bilder einer Verarbeitungs- und Anzeigenanordnung zuführt. Dem Fahrer des Fahrzeugs wird so ermöglicht sich die von der Kamera erfaßten Gebiete zu betrachten.

### Offenbarung der Erfindung

Aufgabe der Erfindung ist es eine Verkehrsüberwachungseinrichtung zu schaffen, bei der das Nummernschild scharf und deutlich auf dem Bild mit der Kamera zu erfassen ist, wobei die Überstrahlungs- und Störlichtquellenprobleme, wie sie aus dem Stand der Technik bekannt sind, weitestgehend eliminiert werden.

Erfindungsgemäß wird die Aufgabe dadurch gelöst, daß eine Verkehrsüberwachungseinrichtung der eingangs genannten Art, Mittel zum Polarisieren des Lichtes, welches das Zielobjekt ausleuchtet, und Mittel zum Polarisieren des vom Zielobjekt reflektierten Lichtes aufweist. Weiterhin wird die Aufgabe durch ein Verfahren der eingangs genannten Art gelöst, bei dem das Licht zum Ausleuchten mit einer definierten Polarisationsebene erzeugt wird und von der Bilderfassungseinrichtung nur Licht mit dieser entsprechenden Polarisationsebene erfaßt wird.

Der Erfindung liegt die überraschende Erkenntnis zugrunde, daß durch die Polarisation des Lichtes eine Überstrahlung des Bildes vermieden wird. Weiterhin werden störende Lichteinflüsse anderer Lichtquellen bei der Nummernschilderfassung weitestgehend als Nebeneffekt unterdrückt. Bei Polarisationsfiltern gelangt nur Licht mit einer bestimmten Polarisationsrichtung durch das Filter. Auf diesem bekannten physikalischen Phänomen baut das Prinzip der erfindungsgemäßen Verkehrsüberwachungseinrichtung auf. Es wird nämlich nur polarisiertes Licht mit einer vorgegebenen Polarisationsebene verarbeitet.

Eine Lichtquelle erzeugt dazu zunächst polarisiertes Licht. Polarisiertes Licht erhält man z.B., indem ein Polarisationsfilter vor eine herkömmliche Lichtquelle gesetzt wird. Herkömmliche Lichtquellen erzeugen Licht mit willkürlichen und verschiedenen Polarisationsebenen, aus denen mittels Polarisationsfilter eine bevorzugte Polarisationsebene herausgefiltert wird. Bei vorliegender Einrichtung eignet sich als herkömmliche Lichtquelle insbesondere ein Blitzlichtgerät. Andere bekannte Lichtquellen, wie LASER oder andere Verfahren, beispielsweise über Reflexion mit einem "Brewsterwinkel" zur Erzeugung von polarisiertem Licht, sind für die erfindungsgemäße Einrichtung ebenfalls verwendbar.

Das vom Zielobjekt reflektierte Licht weist nun die gleiche Polarisationsebene wie das einstrahlende Licht auf. Mit einem entsprechend angeordneten Polarisationsfilter vor einer Kamera wird nur das reflektierte Licht aufgenommen, welches über die gleiche Polarisationsebene verfügt, wie das einfallende polarisierte Licht. Auf diese Art und Weise wird eine Überstrahlung des Nummernschildbereiches verhindert. Weiterhin wird damit erreicht, daß im wesentlichen nur das einfallende Blitzlicht und nicht Licht von Störquellen aufgenommen wird.

Weitere vorteilhafte Ausgestaltungen ergeben sich aus dem Gegenstand der Unteransprüche.

Ein Ausführungsbeispiel der Erfindung wird nachstehend unter Bezugnahme auf die zugehörigen Zeichnungen näher erläutert.

### Kurze Beschreibung der Zeichnungen

- Fig. 1: zeigt skizzenhaft ein Einsatzgebiet einer erfindungsgemäßen Verkehrsüberwachungseinrichtung.
- Fig. 2: zeigt eine erfindungsgemäße Verkehrsüberwachungseinrichtung in dreidimensionaler Darstellung.
- Fig. 3: zeigt beispielhaft, wie eine Überstrahlung mit einer erfindungsgemäßen Verkehrsüberwachungseinrichtung vermieden wird.
- Fig. 4: deutet an, wie sich ein Überstrahlen auf ein Bild auswirken kann.
- Fig. 5: zeigt beispielhaft ein Bild, bei dem eine Überstrahlung mit einer erfindungsgemäßen Verkehrsüberwachungseinrichtung eliminiert wurde.

### Bevorzugte Ausführung der Erfindung

In Fig. 1 ist mit 10 eine erfindungsgemäße Verkehrsüberwachungseinrichtung bezeichnet, die beispielhaft an einer geeigneten Stelle einer Straßenkreuzung 12 aufgestellt ist. An der Straßenkreuzung 12 ist weiterhin eine Ampel 14 zur Regelung des Verkehrs postiert. Ein Fahrzeug 16 hat bei Rot die Ampel 14 überfahren. Kontakte 18 werden bei Rotschaltung der Ampel 14 aktiviert. Die Verkehrsüberwachungseinrichtung 10 löst im aktivierten Zustand zunächst eine Kamera 28 und dann ein Blitzlicht mit einer Blitzlampe 20 aus. Vor der Blitzlampe 20 ist ein erster Polarisationsfilter 22 montiert, so daß nur Licht mit einer definierten Polarisationsrichtung das Fahrzeug 16 mit dem Nummernschild 24 des Verkehrssünders erreicht. Von dem Fahrzeug 16 wird im wesentlichen nur Blitzlicht der Blitzlampe 20, also polarisiertes Licht, reflektiert. Dieses polarisierte Blitzlicht wird nun über einen zweiten Polarisationsfilter 30, der vor einer Optik 26 der Kamera 28 angeordnet ist, herausgefiltert. Die Polarisationsfilter 22 und 30 sind so ausgerichtet, daß sie beide nur eine bestimmte Polarisationsebene des Lichtes durchlassen. Durch die Verwendung von polarisiertem Licht zur Ausleuchtung des Fahrzeugs 16 wird die Lichtintensität reduziert.

Quasi als Nebeneffekt werden auch sämtliche in der Umgebung herrschenden störenden Lichtquellen durch die Auswahl einer Polarisatonsrichtung weitestgehend unterdrückt.

Eine in dreidimensionaler Ansicht dargestellte Verkehrsüberwachungseinrichtung 10 wird in Fig. 2 dargestellt. Die Verkehrsüberwachungseinrichtung 10 ist in einem Gehäuse 32 angeordnet, welches auf einem Fuß 34 montiert ist. In dem Gehäuse 32 ist die Kamera 28 vorgesehen, die durch gestrichelte Linien angedeutet wird. Die Kamera 28 hat eine Filmbühne 36. Aus einem Filmmagazin 38 wird ein Film 40 über die Filmbühne 36 auf eine Filmrolle 42 gezogen. Vor der Kamera 28 ist ein Objektiv 44 zum Fokussieren vorgesehen. Grundsätzlich funktioniert eine solche Kamera 28 wie herkömmliche, handelsübliche Kameras, weshalb auf eine nähere Beschreibung verzichtet wird. Das von der Kamera erfaßte Bild wird als Foto auf einem Film aufgezeichnet. Es sind aber auch Film-, Video- und Digitalkameras für den Einsatz in einer erfindungsgemäßen Verkehrsüberwachungseinrichtung denkbar. Bei digitalen Kameras kommt anstelle eines Fotofilms ein digitaler Bildspeicher zum Einsatz.

Das Objektiv 44 ist in eine erste Öffnung 46 des Gehäuses 32 verschraubt. Vor dem Objektiv 44 befindet sich der zweite Polarisationsfilter 30. In einer zweiten Öffnung ist die Blitzlampe 20 montiert. Vor der Blitzlampe 20 ist der erste Polarisationsfilter 22 angeordnet. Beide Polarisationsfilter 22 und 30 sind bezüglich ihrer Polarisationsebenen gleich ausgerichtet.

In Fig. 3 wird in Form einer Prinzipskizze beispielhaft gezeigt, wie eine Überstrahlung für die Aufnahme mit der Verkehrsüberwachungseinrichtung 10 verhindert wird. Das durch den Polarisationsfilter 22 polarisierte Blitzlicht der der Blitzlampe 20 trifft auf die Heck- oder Frontseite des Fahrzeugs 16. Dabei wird sowohl das Fahrzeug 16 als auch das Nummernschild 24 ausgeleuchtet. Gestrichelten Linien 50, 52 repräsentieren die Ausleuchtung des Fahrzeugs 16 mit polarisiertem Licht. Linie 54 stellt entsprechend die Ausleuchtung des Nummernschildes dar. Analog repräsentieren Linien 56, 58 und 60 die vom Fahrzeug 16 und Nummernschild 24 reflektierten Lichtstrahlen. Die reflektierten Lichtstrahlen 56, 58 und 60 fallen u.a. in die Optik 26 der Verkehrsüberwachungseinrichtung 10, vor der der Polarisationsfilter 30 angeordnet ist. Von dort aus gelangen sie auf den Film 36 der Kamera 28, die in dem Gehäuse 32 der Verkehrsüberwachungseinrichtung angeordnet ist.

Damit wird erreicht, daß in überraschender Weise die Überstrahlung des aufgenommenen Bildes oder Films vermieden wird. Die Schärfe bzw. der Kontrast wird erheblich bei der Bilderfassung verbessert.

Fig. 4 zeigt als Prinzipskizze das Bild eines Nummernschildes von einem Fahrzeug, wie es zur Auswertung zur Verfügung steht, wenn das Bild überstrahlt aufgenommen wird. Die wirklichen Konturen der Zeichen des Nummernschildes sind als durchgehende Linien eingezeichnet. Durch die Überstrahlung wird der Kontrast der Zeichen verschwommen. Der Übergang der Zeichen zum Hintergrund verläuft schließlich derart, daß sogar die Zeichen ineinander übergehen, wodurch die Zeichen des Nummernschildes nicht mehr eindeutig erkennbar sind.

Fig. 5 zeigt als Prinzipskizze das Bild eines Nummernschildes von einem Fahrzeug, wie es zur Verfügung steht, wenn aufgrund einer Anordnung von Polarisationsfiltern 22, 30 eine Überstrahlung des Bildes vermieden bzw. unterdrückt wird. Die Konturen der einzelnen Zeichen lassen sich deutlicher erkennen. Die Auswertung auch durch elektronischen Bildverarbeitung zur Weiterverarbeitung läßt sich von solchen Nummernschildern erheblich einfacher gestalten.

## Patentansprüche

1. Verkehrsüberwachungseinrichtung (10) zur Erfassung von Verkehrsübertretungen, welche Mittel (20) zum Ausleuchten eines Zielobjektes (24) und Bilderfassungsmittel (28) zum Speichern der Verkehrsübertretung aufweist, **gekennzeichnet durch** Mittel (22) zum Polarisieren des Lichtes, welches das Zielobjekt (24) ausleuchtet, und **durch** Mittel (30) zum Polarisieren des vom Zielobjekt reflektierten Lichtes.

2. Verkehrsüberwachungseinrichtung (10) nach Anspruch 1, **dadurch gekennzeichnet, daß** die Mittel zur Polarisierung des Lichtes als reflektierende und polarisierende Fläche ausgebildet sind.

3. Verkehrsüberwachungseinrichtung (10) nach Anspruch 1, **dadurch gekennzeichnet, daß** die Mittel zur Polarisierung des Lichtes als optische Polarisationsfilter (22, 30) ausgebildet sind.

4. Verkehrsüberwachungseinrichtung (10) nach einem der vorherigen Ansprüche, **dadurch gekennzeichnet, daß** die Mittel zum Ausleuchten eines Zielobjektes (24) von einem Blitzlichtgerät (20) gebildet werden.

5. Verkehrsüberwachungseinrichtung (10) nach einem der Ansprüche 1 bis 4, **dadurch gekennzeichnet, daß** die Bilderfassungsmittel von einer photographischen oder digitalen Kamera (28) zum Aufzeichnen der Vekehrsübertretung gebildet werden.

6. Verfahren zum Erfassen von Verkehrsübertretungen von Zielobjekten (24) mit einer Verkehrsüberwachungseinrichtung (10), welche Mittel (20) zum Ausleuchten des Zielobjektes (24) und Bilderfassungsmittel (28) zum Speichern der Verkehrsübertretung aufweist, **dadurch gekennzeichnet, daß** das Licht zum Ausleuchten mit einer definierten Polarisationsebene erzeugt wird und von der Bilderfassungseinrichtung (28) nur Licht mit dieser entsprechenden Polarisationsebene erfaßt wird.

## Claims

1. Traffic monitoring device (10) for detecting traffic violations, comprising means (20) for illuminating a target object (24) and picture detecting means (28) for storing the traffic violation, **characterised by** means (22) for polarising the light which illuminates the target object (24) and by means (30) for polarising the light reflected by the target object.

2. Traffic monitoring device (10) according to claim 1, **characterised in that** the means for polarising the light are designed as reflecting and polarising surface.

3. Traffic monitoring device (10) according to claim 1, **characterised in that** the means for polarising the light are formed by optical polarising filters (22, 30).

4. Traffic monitoring device (10) according to any of the foregoing claims, **characterised in that** the means for illuminating a target object (24) are formed by a flashgun (20).

5. Traffic monitoring device (10) according to any of claims 1 to 4, **characterised in that** the picture detecting means are formed by a photographic or digital camera (28) for recording the traffic violation.

6. Method for detecting a traffic violation of target objects (24) with a traffic monitoring device (10) comprising means (20) for illuminating the target object (24) and picture detecting means (28) for storing the traffic violation, **characterised in that** the light for illuminating is generated with a defined plane of polarisation and the picture detecting device (28) detects only light with the corresponding plane of polarisation.

## Revendications

1. Dispositif de contrôle de la circulation (10) destiné à détecter des infractions à la circulation qui présente des moyens (20) destinés à illuminer un objet cible (24) et des moyens d'acquisition d'images (28) destinés à mémoriser l'infraction à la circulation, **caractérisé par** des moyens (22) destinés à polariser la lumière qui illumine l'objet cible (24), et par des moyens (30) destinés à polariser la lumière réfléchie par l'objet cible.

2. Dispositif de contrôle de la circulation (10) selon la revendication 1, **caractérisé en ce que** les moyens destinés à polariser la lumière sont configurés en surface réfléchissante et polarisante.

3. Dispositif de contrôle de la circulation (10) selon la revendication 1, **caractérisé en ce que** les moyens destinés à polariser la lumière sont configurés en filtres optiques polarisants (22, 30) .

4. Dispositif de contrôle de la circulation (10) selon l'une quelconque des revendications précédentes, **caractérisé en ce que** les moyens destinés à illuminer un objet cible (24) sont formés par un flash (20).

5. Dispositif de contrôle de la circulation (10) selon l'une quelconque des revendications 1 à 4, **caractérisé en ce que** les moyens d'acquisition d'images sont formés par un appareil photo ou un appareil photo numérique (28) destiné à enregistrer l'infraction à la circulation.

6. Procédé destiné à détecter des infractions à la circulation d'objets cible (24) à l'aide d'un dispositif de contrôle de la circulation (10) qui présente des moyens (20) destinés à illuminer l'objet cible (24) et des moyens d'acquisition d'images (28) destinés à mémoriser l'infraction à la circulation, **caractérisé en ce que** la lumière destinée à illuminer est générée à l'aide d'un plan de polarisation défini et que le dispositif d'acquisition d'images (28) ne détecte que la lumière avec ce plan de polarisation correspondant.
